# EUROPÄISCHE PATENTSCHRIFT

(11) **EP 3 228 552 B1**
(45) Veröffentlichungstag und Bekanntmachung des Hinweises auf die Patenterteilung: **27.03.2019**
(21) Anmeldenummer: 16020106.7
(22) Anmeldetag: 04.04.2016
(51) Int. Cl.: B65D 5/02, B65D 5/06, B65D 5/46

(54) **VERBUNDPACKUNG, PACKUNGSLAMINAT UND PACKUNGSMANTELROHLING FÜR EINE VERBUNDPACKUNG**
COMPOSITE PACKAGE, AND PACKAGE LAMINATE AND PACKAGE JACKET BLANK FOR A COMPOSITE PACKAGE
EMBALLAGE COMPOSITE, LAMINAT D'EMBALLAGE ET EBAUCHE D'ENVELOPPE D'EMBALLAGE POUR UN EMBALLAGE COMPOSITE

(43) Veröffentlichungstag der Anmeldung: 11.10.2017
(73) Patentinhaber: SIG Technology AG, 8212 Neuhausen am Rheinfall (CH)
(72) Erfinder: DAMMERS, Matthias, 52477 Alsdorf (DE); PLEWKA, Magdalena, 52070 Aachen (DE)
(74) Vertreter: Cohausz & Florack

(56) Entgegenhaltungen:
- EP-A1- 2 392 517
- WO-A1-2005/090168
- WO-A1-2009/101029
- WO-A2-2011/064536
- ANONYMOUS: "Portion package for pourable food products", RESEARCH DISCLOSURE, MASON PUBLICATIONS, HAMPSHIRE, GB, Bd. 414, Nr. 41, 1. Oktober 1998 (1998-10-01), XP007123399, ISSN: 0374-4353

## Beschreibung

Die Erfindung betrifft eine Verbundpackung, insbesondere eine Getränkekartonverpackung für flüssige Lebensmittel, die wenigstens teilweise aus einem Packungslaminat besteht, mit einem Packungskanten aufweisenden und eine Packungshochachse definierenden Packungsgrundkörper, einem wenigstens teilweise eckigen Packungsboden und einem wenigstens teilweise eckigen Packungsgiebel, wobei der Packungsgrundkörper idealisiert eine Packungsvorderseite, eine Packungsrückseite und wenigstens zwei, an die Packungsrückseite anschließende seitliche Packungsseiten definiert, die sich im Wesentlichen an gedachten Projektionen durch die jeweiligen Packungsbodenecken und die jeweiligen Packungsgiebelecken aufspannen und im Giebel- und Bodenbereich begrenzt sind.

Die Erfindung betrifft zudem ein Packungslaminat mit wenigstens einer Kartonträgerschicht und einer Polymerschicht, mit einer Mehrzahl von in das Material eingearbeiteten Rillungen, um Packungsfalzlinien zur Ausbildung von Packungskanten vorzudefinieren.

Die Erfindung betrifft schließlich einen Packungsmantelrohling bestehend aus einem Packungslaminat mit wenigstens einer Kartonträgerschicht und einer Polymerschicht, mit einer Mehrzahl von in das Material eingearbeiteten Rillungen, um Packungsfalzlinien zur Ausbildung von Packungskanten vorzudefinieren, wobei das Packungslaminat auf das Intervall einer Verbundpackung zugeschnitten und durch eine Längssiegelnaht zu einem Rohr verbunden ist.

Im Bereich der Verpackungstechnik gehören Verbundverpackungen seit langem zum gängigen Stand der Technik. So bestehen beispielsweise Getränkekartons aus verschiedenen Packstoffen wie Papier und Kunststoffen, die, vollflächig gefügt und bedruckt, ein Packungslaminat bilden. Der Schichtaufbau kann je nach Anforderungen variieren, so wird beispielsweise für aseptische Füllgüter zusätzlich eine Aluminiumschicht eingelegt, um eine gute Barrierewirkung gegen Gase und Licht zu erzielen.

Das eigentliche Formen und Befüllen der Verpackung und das Verschließen zu einer Packung geschieht in einer Verpackungsmaschine, die nicht selten in Anlehnung an ihre Hauptfunktionen auch als *Form-*/*Fill-*/*Seal-*Maschine bezeichnet wird. Dabei haben sich das Schlauch- und das Mantelverfahren etabliert. Während beim ersten das Packungslaminat als Endlosmaterial (Rollenware) der Maschine zugeführt wird, ist bei letzterem das Packungslaminat bereits auf das Intervall einer Verpackung zugeschnitten. Nicht selten sind solche Zuschnitte zudem bereits zu einem Rohr umgelegt und durch eine Längssiegelnaht zu sogenannten Packungsmantelrohlingen verbunden, die dann als Halbzeug einer entsprechenden Maschine zur Verarbeitung bereitstehen. Als Füllgüter kommen vorwiegend flüssige Lebensmittel wie beispielsweise Getränke, Suppen oder Joghurt in Frage. Denkbar sind auch gestockte, pastöse oder stückige Produkte oder dergleichen.

Die Verpackung wird durch umformende, fügende und zuweilen auch trennende Prozesse des Packungslaminats oder Packungsmantelrohlings geschaffen. Hierzu wird das Material u. a. gefalzt (maschinell gefaltet), so dass sich beispielsweise Packungsboden und Packungsgiebel bilden lassen und am Packungsgrundkörper Packungskanten entstehen. Um dem Material die nötige Biegevermögen zu verleihen, werden bei dessen Herstellung entsprechende Rillungen eingearbeitet. Ein solches Rillen bei der Herstellung des Packungslaminats ist beispielsweise in der auf den Anmelder zurückgehenden Offenlegungsschrift DE 10326106 A1 gezeigt. Das Ausführungsbeispiel zeigt einen gerillten, für das Mantelverfahren geeigneten Packungsmantelrohling. Vom Verbrauchermarkt zunehmend nachgefragte Packhilfsmittel, wie beispielsweise wiederverschließbare Verschlüsse, Öffnungs- und Ausgießvorrichtungen, Strohhalme, Pull Tabs, usw. erfordern oft eine zusätzliche Vorbehandlung des Packungslaminats, etwa in Form von lokal eingebrachten Schwächungen wie überbeschichteten Löchern oder speziellen Perforierungen oder dergleichen.

Mittlerweile sind verschiedenste Packungsformen bekannt und verfügbar. So existieren Packungskörper mit speziell ausgebildeten Kanten, zusätzlichen Panelen, Rundungen und gewölbten Flächen. Den Kopfbereich der Packung schließen beispielsweise Flachgiebel oder Schräggiebel (etwa als Sattel- oder Pultdach) oder noch speziellere Geometrien ab. Zudem sind separat geschaffene Formteile für den Kopfbereich und Boden der Packung denkbar.

Die europäische Patentanmeldung EP 2 392 517 A1 zeigt eine Packung mit einem im Wesentlichen quaderförmigen Grundkörper. Der Kopfbereich der Packung ist durch einen Schräggiebel (Pultdach) gebildet. Um seitlich aneinandergereihte Packungen voneinander zu beabstanden, ist eine mittig ausbauchende Packungsvorderseite vorgeschlagen. Die Krümmung der Ausbauchung ist dabei bezüglich der Querachse der Packung ausgeformt, so dass sich der gegenseitige Abstand der Packungen vergrößert. Die Packungsvorderseite ist seitlich durch "taillierte" Packungskanten eingeschnürt, an die beidseitig seitliche Packungsseiten anschließen.

Um das Verhältnis von benötigtem Packungslaminat bezüglich Füllvolumen zu optimieren, ist in der internationalen Anmeldung WO 2011/064536 A2 eine speziell geformte Packung vorgeschlagen. Die Packung besteht zunächst aus einem prinzipiell quaderförmigen Grundkörper, wobei der Packungskopf als Flachgiebel oder Schräggiebel (Satteldach) ausgebildet ist. Nachdem die Packung befüllt wurde, drückt eine spezielle Pressvorrichtung eines Formmoduls seitlich die zunächst fest definierten senkrechten Packungskanten mittig ein, um so örtlich den Packungsquerschnitt zu vergrößern. In der Folge entsteht so ein mittig ausbauchender Packungsgrundkörper.

Die internationale Anmeldung WO 2005/090168 A1 schlägt eine im Kopf- und Bodenbereich speziell gefertigte Packung ohne seitliche Packungsohren vor. Um einem applizierten Ausgießelement genügend Platz zu geben, ist der Packungskopf mit einem in seiner Fläche vergrößerten eckigen oder gerundeten Packungsgiebelpanel hergestellt. Der Packungsgrundkörper weist dabei im Wesentlichen einen quadratischen Querschnitt auf und ist an der Vorderseite ebenflächig herausgeführt und an der Rückseite ebenflächig eingezogen. Die Packungen lassen sich so platzsparend ineinander schachteln.

Ein spezielles Bedürfnis bei genannten Verbundpackungen ist stets auch eine gute Griffigkeit der Packung dem Konsumenten zu bieten.

Die europäische Anmeldung EP 1 316 508 A1 zeigt eine im Wesentlichen quaderförmige - hier im Schlauchverfahren geschaffene - Packung, wobei sämtliche seitliche Kanten gebrochen sind und zusätzliche Panele entstehen. Es soll unter anderem ein leichteres (laterales) Herausgreifen und Vereinzeln einer Packung aus dem Verkaufsregal ermöglicht werden. Neben umfangreichen Materialvorbereitungen (Rillungen), sind aufwändige Umformprozesse nötig, die sich nicht selten nachteilig auf die Formstabilität der Packung auswirken. Solche "harte" Packungsformen sind zudem hinsichtlich des Erscheinungsbildes der Verkaufspackung, aber auch bezüglich der taktilen und/oder haptischen Eigenschaften beim Konsumenten nicht immer wünschenswert. Eine gleichartige Packung, bei der ebenfalls sämtliche seitlichen Packungskanten gebrochen sind, so dass zusätzliche Panele entstehen, zeigt auch die Nichtpatentliteratur XP007123399. Die vorgeschlagene Packung verfügt zudem über eine gekrümmte vordere Giebelkante zwischen flachem Frontpanel und Packungsgiebelpanel. Das durch die gekrümmte vordere Giebelkante vergrößerte Packungsgiebelpanel zwischen Giebelkante und Quersiegelnaht schafft Raum für eine vergrößerte Ausgießöffnung und ein vergrößertes Ausgießelement.

Bereits die europäische Anmeldung EP 0 144 736 A2 schlägt "weichere" Formen vor. Die Packung ist aufwändig aus einem separaten Kopfteil und einem gerundeten Grundkörper gebildet. Um dem Konsumenten das Greifen und Ausgießen auch bei runder Form zu ermöglichen, sind lange Faltlinien in Verbindung mit Formübergangsfaltlinien ausgebildet.

Aus jüngerer Vergangenheit - etwa aus der internationalen Patentanmeldung WO 2009/101029 A1 - sind zudem Packungen mit speziell ausgerundeten und gewölbten Flächen bekannt. Dem Packungsgrundkörper sind zum Giebel parallele Strukturlinien eingearbeitet, um dem Konsumenten einen verbesserten Oberflächengrip zu bieten. Der Packungsboden ist durch ein separates rundes Einsetzteil gebildet, das relativ aufwändig mit dem Packungskörper verbunden wird (etwa eingebördelt).

Eine spezielle Lösung für eine hinsichtlich der Greifeigenschaften verbesserte, hier im Mantelverfahren geschaffene Verbundpackung und dem zugehörigen Packungsmantelrohling ist aus der internationalen Anmeldung WO 2005/097606 A2 bekannt. Dabei sind Rillmuster derart in den Packungsgrundkörper eingebracht, dass beim Greifen mittels Daumen und Fingern eine örtliche Inwärtsdeformation der Packung ermöglicht wird, die das Halten und Ausgießen und/oder den Oberflächengrip verbessern soll. Oft zeigt sich, dass Packungen der genannten Art bereits vor dem Konsum versagen und ungewünschte Deformierungen bereits bei Distribution oder Auslage auftreten. Nicht selten führt eine Deformation zudem zu einem unkontrollierten Ausgießen bis hin zum Verschütten des Produkts.

Schließlich wurden auch aufwändig gefertigte Sonderformen vorgeschlagen, wie etwa jene, die in der internationalen Patentanmeldung WO 2011/120857 A1 offenbart sind. Die Packung weist einen in eine "D"-Form gefalteten Packungsboden auf. In den Packungsgrundkörper sind Greifvertiefungen eingearbeitet. Der Kopfteil der Packung ist aus einem polymeren Teil gefertigt.

Es ist deshalb Aufgabe der vorliegenden Erfindung, eine Verbundpackung, ein Packungslaminat und einen Packungsmantelrohling der eingangs genannten und zuvor näher beschriebenen Art so auszugestalten und weiterzubilden, dass die beschriebenen Nachteile überwunden werden. Insbesondere sollen die haptische und taktile Greifbarkeit und die Ergonomie für eine einfach zu fertigende Packung verbessert werden.

Gelöst wird diese Aufgabe bei einer Verbundpackung nach dem Oberbegriff von Patentanspruch 1 dadurch, dass die Packungsvorderseite bezüglich und entlang der Packungshochachse wenigstens abschnittsweise eine positive Auswölbung aufweist und dass im Bereich wenigstens einer der die Packungsrückseite definierenden Projektionen wenigstens abschnittsweise keine Packungskante ausgebildet ist. Ein so ausgeformter Packungsgrundkörper lässt einen Konsumenten die Packung besonders gut greifen und halten. Wird die Packung etwa im menschlichen Kraftgriff, also mit Daumen und Handballen in Opposition zu den übrigen vier Fingern, gefasst und gehalten, so liegt diese besonders gut in der Hand. Soll beispielsweise direkt ab der Packung getrunken werden ("on the go") oder der Inhalt in ein Trinkglas gegossen werden, so umschließen die beiden gekrümmten Daumenglieder die gekrümmte Auswölbung der Packungsvorderseite einerseits und den vier Fingerkuppen der übrigen Finger sind mit dem "kantenlosen" Bereich ein besonders guter Angriffsbereich und Haltegrip geboten.

Gelöst wird die der Erfindung zugrunde liegende Aufgabe zudem durch ein Packungslaminat, das so beschaffen ist, dass es sich zur Herstellung einer solchen Verbundpackung eignet.

Der erfindungsgemäße Packungsmantelrohling ist schließlich so beschaffen, dass eine solche Verbundpackung herstellbar ist.

Eine weitere Lehre der Erfindung sieht vor, im Bereich beider, die Packungsrückseite definierenden Projektionen wenigstens abschnittsweise keine Packungskanten ausgebildet sind. Ist an beiden rückwärtigen Seitenenden ein "kantenloser" Abschnitt ausgebildet, so stehen zwei Angriffsbereiche zur Verfügung. Lassen sich aber erstes (innerstes) und drittes (äußerstes) Fingerglied der übrigen vier Finger (ohne Daumen) einsetzen, so resultiert ein besonders gutes Griffsvermögen, da sich zwischen den beteiligten Gliedern eines Fingers ein zusätzlicher "Zangeneffekt" einstellt.

Weitere Arten der erfindungsgemäßen Ausführungen sehen vor, dass in beiden, die Packungsrückseite definierenden Projektionen wenigstens im Bereich der hinteren Packungsbodenecken und/oder hinteren Packungsgiebelecken Packungskanten ausgebildet sind. Dies erleichtert die Fertigung der Packung, da so die kritischen Eckbereiche stets durch Kanten definiert bleiben und größere Belastungen im Material vermieden werden.

In weiterer vorteilhafter Ausführung sind im Bereich der die Packungsrückseite definierenden Projektionen wenigstens teilweise Griffspanele ausgebildet. Solche weitgehend ebenen Angriffsflächen können die Haptik und Taktilität insbesondere auch für aufgelegte Fingerkuppen deutlich verbessern, was die Griffigkeit zusätzlich erhöht. Außerdem können die Panele in Verbindung mit einem stimmigen Dekor dem Konsumenten Sollgriffstellen signalisieren.

Nach einer weiteren Lehre der Erfindung ist die positive Auswölbung entlang der Packungshochachse länger als die halbe Höhe des Packungsgrundkörpers. Eine solche Ausdehnung der Wölbung lässt genügend Platz für Daumen und Daumenhandballen beim Umschlingen dieses Bereichs.

Eine andere Lehre der Erfindung sieht vor, dass sich die positive Auswölbung über die die Packungsvorderseite definierenden Projektionen erstreckt und jeweils in eine seitliche Packungsseite übergeht. Das ist immer dann interessant, wenn gänzlich auf eine durchgehende vordere Packungskante oder Rillung verzichtet werden soll. Neben der einfacheren Fertigung und Materialvorbereitung, kann vermittels des Kantenverzichts, die Griffs- und Halteergonomie weiter verbessert werden.

Nach einer weiteren zweckmäßigen Ausführungsform ist der Packungsgiebel gegenüber dem Packungsgrundkörper abgeschrägt. Dies vergrößert den Packungsgiebel und erleichtert in diesem Bereich die Herstellung, da die Falzungen abschnittsweise nicht über einen vollen rechten Winkel erfolgen müssen. Der nötige Kippwinkel für eine vollständige Packungsentleerung ist zudem minimiert, so dass die Packung leichter zu handhaben ist.

Eine weitere Ausbildung der Verbundverpackung sieht vor, dass der Packungsgiebel aus Packungslaminat besteht. Wird auf zusätzliche anders beschaffene Einsetz- oder Anspritzteile verzichtet, erleichtert dies gemeinhin die Herstellung der Packung.

Eine weitere Ausführung der Erfindung sieht vor, dass die Giebelvorderkante gekrümmt ist. Wird etwa die positive Auswölbung der Vorderseite bis an die Giebelvorderkante herangeführt, wird hierdurch der Übergang vom Packungsgiebel zum ausgewölbten Packungsgrundkörpers ermöglicht.

In weiterer Ausgestaltung der Erfindung weist der Packungsgiebel eine Quersiegelnaht auf. Ist die Verpackung im Bereich ihres Giebels verschlossen, ermöglicht dies eine erleichterte Fertigung.

Gemäß weiteren Lehren der Erfindung weist der Packungsgiebel eine Schwächung des Packungslaminats auf und/oder es ist gegebenenfalls am Packungsgiebel ein Ausgießelement angebracht. Oft sind zusätzliche Ausgieß- oder Entnahmehilfen - etwa in Form eines Strohhalms oder Ausgießelements - gewünscht. Nicht selten muss hierfür das Packungslaminat speziell vorbereitet werden, etwa in Form von überbeschichteten Löchern oder Perforationen. Solche den Gebrauch und das Handling erleichternden Packungshilfsmittel erhöhen die Konvenienz und Akzeptanz beim Konsumenten.

Nach anderen Ausführungsarten der Erfindung weist der Packungsboden genau vier Bodenecken auf und ist gegebenenfalls als Blockboden ausgebildet. Dies ermöglicht einfache Falzvorgänge und erleichtert die Herstellung des Blockbodens. Solche tragen aber regelmäßig zur guten Standfestigkeit und Festigkeit der Packung bei, was deren Handhabe oft erleichtert.

Die Erfindung ist nachfolgend anhand der ein Ausführungsbeispiel zeigenden Zeichnungen näher erläutert. Die Zeichnungen zeigen in:
- Fig. 1: eine erfindungsgemäße Verbundpackung mit Ausgießelement in perspektivischer Ansicht von vorn oben,
- Fig. 2: die Verbundpackung aus Fig. 1 mit ausgeblendetem Ausgießelement in selbiger Ansicht,
- Fig. 3: die Verbundpackung aus Fig. 1 mit ausgeblendetem Ausgießelement in perspektivischer Ansicht von gerade hinten,
- Fig. 4: die Verbundpackung aus Fig. 1 mit ausgeblendetem Ausgießelement in perspektivischer Ansicht von vorn unten,
- Fig. 5: die durch den Packungsgrundkörper im Griff- und Haltebereich horizontal geschnittene Verbundpackung aus Fig. 4 in Draufsicht,
- Fig. 6: das für die Verbundpackung aus Fig. 1 verwendete Packungsmaterial im Querschnitt,
- Fig. 7: das Packungslaminat im Intervall einer Packung zur Herstellung einer in Fig. 1 gezeigten Verbundpackung in Draufsicht,
- Fig. 8a: die Vorderseite des Packungsmantelrohlings zur Herstellung einer in Fig. 1 gezeigten Verbundpackung in perspektivischer Ansicht und
- Fig. 8b: die Rückseite des Packungsmantelrohlings aus Fig. 8a.

Die in Figur 1 dargestellte Ausführungsform einer erfindungsgemäßen Verbundpackung P ist durch einen Packungsgrundkörper 1, einen ihn verschließenden Packungsboden 2 und einen den Kopfteil der Packung bildenden Packungsgiebel 3 gebildet. Alle drei Teile sind durch umformende Falzvorgänge aus ein und demselben Packungsmaterial geformt. So ist der Packungsboden 2 auf einem Falzdorn einer Verpackungsmaschine über Packungsfalzlinien 8 geformt und mittels Ultraschall verschlossen (alternativ sind beispielsweise Heißluft, Kleben, etc. denkbar). Das bodenverschlossene Verpackungshalbzeug wird dann über den offenen Kopfbereich mit einem gewünschten Packgut befüllt und sodann über weitere Packungsfalzlinien 8 ein zum Packungsgrundkörper 1 nach vorne abgeschrägter Packungsgiebel 3 ausgebildet, der mittels einer ultraschallgeschweißten Quersiegelnaht 12 die Packung verschließt. Die bei der Ausformung des Packungsgiebels 3 entstehenden überschüssigen Packungsmaterialabschnitte bilden Packungsohren 13, die über Falzungen an den Packungsgrundkörper 1 umgelegt und an dessen Seitenwand befestigt sind. Durch die Falz- und Formvorgänge entstehen an der Verbundpackung P verschiedene definierte Packungskanten 5. In gezeigter Ausführung ist am Packungsgiebel 3 ein Ausgießelement 15 angebracht, aus dem das Produkt ausgegossen werden kann.

Der Darstellung der Figur 2 ist das Ausgießelement ausgeblendet, so dass eine lokale Schwächung 14 des Packungsmaterials sichtbar ist. Diese dient einer einfachen Erstöffnung der Verbundpackung P und ist weiter unten näher erläutert. Die Verbundpackung P hat vier Packungsbodenecken 21, 22, 23, 24 und vier Packungsgiebelecken 31, 32, 33, 34. Am Packungsgrundkörper 1 sind weitere Packungsfalzlinien 8 ausgebildet, die an der ausgeformten Verbundpackung P weitere Packungskanten 5 definieren.

Um nun die Verbundpackung P geometrisch zu beschreiben sind durch die Ecken des Packungsbodens 2 und des Packungsgiebels 3 Projektionen PJ1, PJ2, PJ3, PJ4 gelegt. Der Packungsgrundkörper definiert eine vertikale Packungshochachse PA. Die Packungshochachse PA und die Projektionen PJ1, PJ2, PJ3, PJ4 liegen im gezeigten Ausführungsbeispiel im Wesentlichen parallel zueinander. Idealisiert lassen sich so über an den Projektionen PJ1, PJ2, PJ3, PJ4 aufgespannte Flächen Packungsvorderseite PV, die Packungsrückseite PH und zwei seitliche Packungsseiten PS definieren. Begrenzt sind diese Flächen durch die Packungskanten 5 an Packungsboden 2 und Packungsgiebel 3. So ist zum Beispiel die Vorderseite PV durch die Packungskante 5 zwischen den beiden vorderen Packungsbodenecken 21, 22 und der gekrümmten Giebelvorderkante 6 zwischen den beiden vorderen Packungsgiebelecken 31, 32. An die beiden seitlichen Packungsseiten PS sind die Packungsohren 13 befestigt. Die Packungsvorderseite PV ist bezüglich und entlang der Packungshochachse PA positiv ausgewölbt. Diese positive Auswölbung 10 erstreckt sich beinahe über die gesamte Höhe der Packung und ist seitlich über die Projektionen PJ1, PJ2 weitergeführt und geht in die seitlichen Packungsseiten PS über, so dass dem Konsumenten ein ergonomisches Greifen und Halten der Packung erleichtert ist.

Figur 3 zeigt die Packungsrückseite PH der fertigen Verbundpackung P mit einer Längssiegelnaht 18. Die rückwärtigen Projektionen PJ3, PJ4 sind lediglich im Bereich der Packungsbodenecken 23, 24 und im Bereich der Packungsgiebelecken 33, 34 als Packungskanten 5 ausgebildet. Über einen relativ weiten Bereich sind anstelle der Packungskanten 5 Griffspanele 11 ausgebildet. Diese erleichtern dem Konsumenten ein ergonomisches Greifen und Halten der Packung.

Figur 4 zeigt die Verbundpackung P von unten. Der Packungsboden 2 ist im Ausführungsbeispiel als Blockboden ausgeführt. Der in der Mitte der Packung ausgebildete Griff- und Haltebereich der Packung ist entlang der Fläche I-I geschnitten, so dass in der Schnittansicht der Figur 5 die Kontur des Packungsmaterials ersichtlich ist. Sie zeigt die beiden Griffspanele 11 auf der Packungsrückseite PH und die positive Auswölbung 10 auf der Packungsvorderseite PV.

In Figur 6 ist der geschichtete Aufbau des Packungsmaterials mit einer Kartonträgerschicht 16 dargestellt, die beidseitig mit einer Polymerschicht 17 laminiert ist. Die Schwächung 14 ist im gezeigten und insofern bevorzugten Ausführungsbeispiel als überbeschichtetes Loch ausgeführt. Dabei wird der Kartonträgerschicht 16 vor dem Laminierungsprozess ein Loch ausgestanzt, so dass beim fertigen Packungsmaterial die lokale Schwächung 14 nur durch die Polymerschichten 17 gebildet ist.

Figur 7 zeigt ein Intervall des mit Rillungen 7 versehenen Packungsmaterials als verwendungsfertiges Packungslaminat L zur Ausbildung einer Verbundpackung P. Die Rillungen 7 definieren die späteren Falt- und Falzlinien 8 für den Transport und die Packungsherstellung vor, wovon einige die späteren Packungskanten 5 bilden. Das Packungslaminat L ist ferner mit einem - nicht dargestellten - Dekor bedruckt und liegt zunächst als Endlosmaterial (Rollenware) vor.

In Figur 8a und Figur 8b ist die Ober- und Unterseite der auf das Intervall einer zu schaffenden Verbundpackung P zugeschnittene und über die Längsnaht 18 zu einem Rohr verbundene Packungsmantelrohling M zu sehen. Dieser ist über seitliche Faltlinien für einen platzökonomischen Versand (etwa in einer Kartonage) flachgelegt. Der Packungsmantelrohling M wird schließlich einer (hier im Mantelverfahren arbeitenden) Verpackungsmaschine zugeführt, der die Verbundpackung P ausformt, befüllt und verschließt.

## Patentansprüche

1. Verbundpackung (P), insbesondere eine Getränkekartonverpackung für flüssige Lebensmittel, die wenigstens teilweise aus einem Packungslaminat (L) besteht, mit einem Packungskanten (5) aufweisenden und eine Packungshochachse (PA) definierenden Packungsgrundkörper (1), einem wenigstens teilweise eckigen Packungsboden (2) und einem wenigstens teilweise eckigen Packungsgiebel (3), wobei der Packungsgrundkörper (1) idealisiert eine Packungsvorderseite (PV), eine Packungsrückseite (PH) und wenigstens zwei, an die Packungsrückseite (PH) anschließende seitliche Packungsseiten (PS) definiert, die sich im Wesentlichen an gedachten Projektionen (PJ1, PJ2, PJ3, PJ4) durch die jeweiligen Packungsbodenecken (21, 22, 23, 24) und die jeweiligen Packungsgiebelecken (31, 32, 33, 34) aufspannen und im Giebel- und Bodenbereich begrenzt sind, **dadurch gekennzeichnet, dass** die Packungsvorderseite (PV) bezüglich und entlang der Packungshochachse (PA) wenigstens abschnittsweise eine positive Auswölbung (10) aufweist, die jeweils in eine seitliche Packungsseite (PS) übergeht, und dass im Bereich wenigstens einer der die Packungsrückseite (PH) definierenden Projektionen (PJ3 oder PJ4) wenigstens abschnittsweise ein Griffspanel (11) ausgebildet ist.

2. Verbundpackung (P) nach Anspruch 1, **dadurch gekennzeichnet, dass** im Bereich beider, die Packungsrückseite (PH) definierenden Projektionen (PJ3, PJ4) wenigstens abschnittsweise Griffspanele (11) ausgebildet sind.

3. Verbundpackung (P) nach Anspruch 1 oder 2, **dadurch gekennzeichnet, dass** in beiden, die Packungsrückseite (PH) definierenden Projektionen (PJ3, PJ4) wenigstens im Bereich der hinteren Packungsbodenecken (23, 24) Packungskanten (5) ausgebildet sind.

4. Verbundpackung (P) nach einem der Ansprüche 1 bis 3, **dadurch gekennzeichnet, dass** in beiden, die Packungsrückseite (PH) definierenden Projektionen (PJ3, PJ4) wenigstens im Bereich der hinteren Packungsgiebelecken (33, 34) Packungskanten (6) ausgebildet sind.

5. Verbundpackung (P) nach einem der Ansprüche 1 bis 4, **dadurch gekennzeichnet, dass** die positive Auswölbung (10) entlang der Packungshochachse (PA) länger ist als die halbe Höhe des Packungsgrundkörpers (1).

6. Verbundpackung (P) nach einem der Ansprüche 1 bis 5, **dadurch gekennzeichnet, dass** sich die positive Auswölbung (10) über die die Packungsvorderseite (PV) definierenden Projektionen (PJ1, PJ2) erstreckt.

7. Verbundpackung (P) nach einem der Ansprüche 1 bis 6, **dadurch gekennzeichnet, dass** der Packungsgiebel (3) gegenüber dem Packungsgrundkörper (1) abgeschrägt und/oder die Giebelvorderkante (6) gekrümmt ist.

8. Verbundpackung (P) nach einem der Ansprüche 1 bis 7, **dadurch gekennzeichnet, dass** der Packungsgiebel (3) aus Packungslaminat (L) besteht.

9. Verbundpackung (P) nach Anspruch 8, **dadurch gekennzeichnet, dass** der Packungsgiebel (3) eine Quersiegelnaht (12) und/oder seitlich an den Packungsgrundkörper (1) angebundener Packungsohren (13) aufweist.

10. Verbundpackung (P) nach Anspruch 8 oder 9, **dadurch gekennzeichnet, dass** der Packungsgiebel (3) eine Schwächung (14) des Packungslaminats (L) aufweist.

11. Verbundpackung (P) nach einem der Ansprüche 1 bis 10, **dadurch gekennzeichnet, dass** am Packungsgiebel (3) ein Ausgießelement (15) angebracht ist.

12. Verbundpackung (P) nach einem der Ansprüche 1 bis 11, **dadurch gekennzeichnet, dass** der Packungsboden (2) genau vier Bodenecken (21, 22, 23, 24) aufweist.

13. Verbundpackung (P) nach Anspruch 12, **dadurch gekennzeichnet, dass** der Packungsboden (2) als Blockboden ausgebildet ist.

14. Packungslaminat (L) mit wenigstens einer Kartonträgerschicht (16) und einer Polymerschicht (17), mit einer Mehrzahl von in das Material eingearbeiteten Rillungen (7), um Packungsfalzlinien (8) zur Ausbildung von Packungskanten (5) vorzudefinieren, das so beschaffen ist, dass eine Verbundverpackung (P) nach einem der Ansprüche 1 bis 13 herstellbar ist.

15. Packungsmantelrohling (M) bestehend aus einem Packungslaminat (L) mit wenigstens einer Kartonträgerschicht (16) und einer Polymerschicht (17), mit einer Mehrzahl von in das Material eingearbeiteten Rillungen (7), um Packungsfalzlinien (8) zur Ausbildung von Packungskanten (5) vorzudefinieren, wobei das Packungslaminat (L) auf das Intervall einer Verbundpackung (P) zugeschnitten und durch eine Längssiegelnaht (18) zu einem Rohr verbunden ist, das so beschaffen ist, dass eine Verbundpackung (P) nach einem der Ansprüche 1 bis 13 herstellbar ist.

## Claims

1. Composite package (P), in particular a beverage carton package for liquid foodstuffs which at least partially consists of a package laminate (L), having package base body (1) comprising package edges (5) and a package vertical axis (PA), an at least partially angular package base (2) and an at least partially angular package gable (3), wherein the package base body (1) defines, in an idealised manner, a package front side (PV), a package rear side (PH) and at least two lateral package sides (PS) attached to the package rear side (PH) which spread out substantially at intended projections (PJ1, PJ2, PJ3, PJ4) by way of the respective package base corners (21, 22, 23, 24) and the respective package gable corners (31, 32, 33, 34) and are delimited in the gable and base region,
**characterised in that**
the package front side (PV) has a positive arching (10), which respectively passes into a lateral package side (PS), at least in sections with regard to and along the package vertical axis (PA) and **in that** a grip panel (11) is formed at least in sections in the region of at least one of the projections (PJ3 or PJ4) defining the package rear side (PH).

2. Composite package (P) according to Claim 1,
**characterised in that**
grip panels (11) are formed at least in sections in the region of both projections (PJ3, PJ4) defining the package rear side (PH).

3. Composite package (P) according to Claim 1 or 2,
**characterised in that**
package edges (5) are formed at least in the region of the rear package base corners (23, 24) in both projections (PJ3, PJ4) defining the package rear side (PH).

4. Composite package (P) according to any one of Claims 1 to 3,
**characterised in that**
package edges (6) are formed at least in the region of the rear package gable corners (33, 34) in both projections (PJ3, PJ4) defining the package rear side (PH).

5. Composite package (P) according to any one of Claims 1 to 4,
**characterised in that**
the positive arching (10) along the package vertical axis (PA) is longer than half the height of the package base body (1).

6. Composite package (P) according to any one of Claims 1 to 5,
**characterised in that**
the positive arching (10) extends over the projections (PJ1, PJ2) defining the package front side (PV).

7. Composite package (P) according to any one of Claims 1 to 6,
**characterised in that**
the package gable (3), with respect to the package base body (1), is chamfered and/or the gable front edge (6) is curved.

8. Composite package (P) according to any one of Claims 1 to 7,
**characterised in that**
the package gable (3) consists of package laminate (L).

9. Composite package (P) according to Claim 8,
**characterised in that**
the package gable (3) comprises a transverse sealing seam (12) and/or package ears (13) laterally connected to the package base body (1).

10. Composite package (P) according to Claim 8 or 9,
**characterised in that**
the package gable (3) comprises a weakening (14) of the package laminate (L).

11. Composite package (P) according to any one of Claims 1 to 10,
**characterised in that**
a pouring element (15) is applied to the package gable (3).

12. Composite package (P) according to any one of Claims 1 to 11, **characterised in that** the package base (2) comprises precisely four base corners (21, 22, 23, 24).

13. Composite package (P) according to Claim 12,
**characterised in that**
the package base (2) is formed as a block base.

14. Package laminate (L) having at least one carton support layer (16) and one polymer layer (17), having a plurality of creases (7) incorporated into the material in order to predefine package fold lines (8) to form package edges (5),
**characterised in that**
a composite package (P) can be manufactured according to any one of Claims 1 to 13.

15. Package sleeve blank (M) consisting of a package laminate (L) having at least one carton support layer (16) and one polymer layer (17), having a plurality of creases (7) incorporated into the material in order to predefine package fold lines (8) to form package edges (5), wherein the package laminate (L) is cut to the interval of a composite package (P) and is connected by a longitudinal sealing seam (18) to a pipe, **characterised in that**
a composite package (P) can be manufactured according to any one of Claims 1 to 13.

## Revendications

1. Emballage composite (P), en particulier un emballage en carton pour boissons, prévu pour des produits alimentaires liquides, emballage qui se compose au moins partiellement d'un stratifié d'emballage (L), comprenant un corps de base d'emballage (1) présentant des bords d'emballage (5) et définissant un axe vertical d'emballage (PA), comprenant un fond d'emballage (2) au moins partiellement angulaire et un sommet d'emballage (3) au moins partiellement angulaire, où le corps de base (1) de l'emballage définit, de façon idéale, une face avant d'emballage (PV), une face arrière d'emballage (PH) et au moins deux côtés d'emballage latéraux (PS) faisant suite à la face arrière (PH) de l'emballage, éléments qui s'étendent pratiquement sur des projections imaginaires (PJ1, PJ2, PJ3, PJ4) passant par les parties angulaires respectives (21, 22, 23, 24) du fond de l'emballage et par les parties angulaires respectives (31, 32, 33, 34) du sommet de l'emballage et qui sont délimités dans la zone du sommet et du fond, **caractérisé en ce que** la face avant (PV) de l'emballage présente au moins partiellement, par rapport à l'axe vertical (PA) de l'emballage et le long de celui-ci, une partie bombée positive (10) qui se confond à chaque fois dans un côté latéral (PS) de l'emballage, et **en ce qu'**une paroi de préhension (11) est formée au moins partiellement dans la zone au moins de l'une des projections (PJ3 ou PJ4) définissant la face arrière (PH) de l'emballage.

2. Emballage composite (P) selon la revendication 1, **caractérisé en ce que** des parois de préhension (11) sont formées au moins partiellement dans la zone des deux projections (PJ3, PJ4) définissant la face arrière (PH) de l'emballage.

3. Emballage composite (P) selon la revendication 1 ou 2, **caractérisé en ce que**, dans les deux projections (PJ3, PJ4) définissant la face arrière (PH) de l'emballage, des bords (5) de l'emballage sont formés au moins dans la zone des parties angulaires arrière (23, 24) du fond de l'emballage.

4. Emballage composite (P) selon l'une quelconque des revendications 1 à 3, **caractérisé en ce que**, dans les deux projections (PJ3, PJ4) définissant la face arrière (PH) de l'emballage, des bords (6) de l'emballage sont formés au moins dans la zone des parties angulaires arrière (33, 34) du sommet de l'emballage.

5. Emballage composite (P) selon l'une quelconque des revendications 1 à 4, **caractérisé en ce que** la partie bombée positive (10) s'étendant le long de l'axe vertical (PA) de l'emballage est plus longue que la moitié de la hauteur du corps de base (1) de l'emballage.

6. Emballage composite (P) selon l'une quelconque des revendications 1 à 5, **caractérisé en ce que** la partie bombée positive (10) s'étend sur les projections (PJ1, PJ2) définissant la face avant (PV) de l'emballage.

7. Emballage composite (P) selon l'une quelconque des revendications 1 à 6, **caractérisé en ce que** le sommet (3) de l'emballage est biseauté par rapport au corps de base (1) de l'emballage et/ou le bord avant (6) du sommet est incurvé.

8. Emballage composite (P) selon l'une quelconque des revendications 1 à 7, **caractérisé en ce que** le sommet (3) de l'emballage se compose d'un stratifié d'emballage (L).

9. Emballage composite (P) selon la revendication 8, **caractérisé en ce que** le sommet (3) de l'emballage présente un joint de scellement transversal (12) et/ou des oreilles d'emballage (13) fixées latéralement sur le corps de base (1) de l'emballage.

10. Emballage composite (P) selon la revendication 8 ou 9, **caractérisé en ce que** le sommet (3) de l'emballage présente une zone affaiblie (14) du stratifié (L) de l'emballage.

11. Emballage composite (P) selon l'une quelconque des revendications 1 à 10, **caractérisé en ce qu'**un élément verseur (15) est placé sur le sommet (3) de l'emballage.

12. Emballage composite (P) selon l'une quelconque des revendications 1 à 11, **caractérisé en ce que** le fond (2) de l'emballage présente précisément quatre parties angulaires (21, 22, 23, 24) du fond.

13. Emballage composite (P) selon la revendication 12, **caractérisé en ce que** le fond (2) de l'emballage est configuré comme un fond formant un bloc.

14. Stratifié d'emballage (L) comprenant au moins une couche support en carton (16) et une couche polymère (17), comprenant une pluralité de rainures (7) faites dans le matériau, dans le but de prédéfinir des lignes de pliage (8) de l'emballage, lesdites lignes de pliage servant à la formation de bords (5) de l'emballage, ledit stratifié de l'emballage étant réalisé de manière telle, que l'on puisse fabriquer un emballage composite (P) selon l'une quelconque des revendications 1 à 13.

15. Ebauche d'enveloppe d'emballage (M) se composant d'un stratifié d'emballage (L) comprenant au moins une couche support en carton (16) et une couche polymère (17), comprenant une pluralité de rainures (7) faites dans le matériau, dans le but de prédéfinir des lignes de pliage (8) de l'emballage, lesdites lignes de pliage servant à la formation de bords (5) de l'emballage, où le stratifié (L) de l'emballage, dans l'intervalle, est coupé à la dimension d'un emballage composite (P) et, par un joint de scellement longitudinal (18), assemblé pour former un tube, ledit stratifié de l'emballage étant réalisé de manière telle, que l'on puisse fabriquer un emballage composite (P) selon l'une quelconque des revendications 1 à 13.
